# EUROPÄISCHE PATENTANMELDUNG

(11) **EP 1 911 912 A2**
(43) Veröffentlichungstag der Anmeldung: **16.04.2008**
(21) Anmeldenummer: 07019818.9
(22) Anmeldetag: 10.10.2007
(51) Int. Cl.: E04H 12/22

(54) **Befestigungseinrichtung für einen Mast aus einem Faser-Kunststoff-Verbundmaterial**

(30) Priorität: 11.10.2006 DE 202006015706 U
(71) Anmelder: Pfleiderer Europoles GmbH & Co. KG, 92318 Neumarkt (DE)
(72) Erfinder: Gottschalk, Harald, 92339 Beilngries (DE); Simson, Georg, 92348 Berg (DE)
(74) Vertreter: Schneider, Andreas

(57) **Zusammenfassung**

Die Erfindung betrifft eine Befestigungseinrichtung für einen Mast aus einem Faser-Kunststoff-Verbundmaterial, insbesondere einen Lichtmast. Eine Aufgabe der vorliegenden Erfindung ist es, eine konstruktiv einfache und besonders preiswerte Befestigungslösung für einen GFK-Mast bereitzustellen. Diese Aufgabe wird durch eine Befestigungseinrichtung (1) für einen Mast (100) aus einem Faser-Kunststoff-Verbundmaterial gelöst, mit einer äußeren Aufnahmevorrichtung (2), ausgebildet zum Einbringen in einen Untergrund (200), und mit einer mit der äußeren Aufnahmevorrichtung (2) über eine verbindungsvorrichtung (3) verbindbaren inneren Aufnahmevorrichtung (4), ausgebildet zur Aufnahme und Fixierung eines unteren Endes (101) des Mastes (100), wobei die äußere Aufnahmevorrichtung (2) im eingebrachten Zustand einen Innenraum (6) aufweist zur zumindest teilweise Aufnahme der inneren Aufnahmevorrichtung (4) derart, daß die Lage der inneren Aufnahmevorrichtung (4) relativ zu der Lage der äußeren Aufnahmevorrichtung (2) einstellbar ist, wobei eine solche Lageeinstellung mit Hilfe der Verbindungsvorrichtung (3) bewirkbar ist.

## Beschreibung

Die Erfindung betrifft eine Befestigungseinrichtung für einen Mast aus einem Faser-Kunststoff-Verbundmaterial, insbesondere einen Lichtmast.

Lichtmasten aus einem Faser-Kunststoff-Verbundmaterial haben gegenüber Masten aus Stahl oder Beton den Vorteil eines geringeren Eigengewichts und einer besseren Korrosions- und Wetterbeständigkeit. Darüber hinaus sind sie vollkommen wartungsfrei und zeichnen sich durch eine besonders hohe passive Sicherheit aus. Unter dem Begriff Faser-Kunststoff-Verbundmaterial werden dabei glasfaserverstärkter Kunststoff (GFK), kohlenstoffaserverstärkter Kunststoff (CFG) und andere Kunststoff-Verbundmaterialien zusammengefaßt. In der nachfolgenden Beschreibung ist durchgehend von GFK-Masten die Rede, wobei GFK und Faser-Kunststoff-Verbundmaterial synonym verwendet werden.

GFK-Masten lassen sich - ebenso wie Stahl-, Aluminium- oder Betonmasten - prinzipiell einer der Energieabsorptionsklassen entsprechend der Norm DIN EN 12767 "Passive Sicherheit von Tragkonstruktionen von Gegenständen der Straßenausstattung" zuordnen. Dabei liegt eine Einteilung in die Klasse NE (Non Energie Absorbing) nahe. Es ist jedoch ebenfalls möglich, GFK-Masten für die Klassen LE (Low Energie Apsorbing) bzw. HE (High Energie Absorbing) herzustellen, die üblicherweise anderen Materialien, wie bspw. Aluminium, Stahl, Beton vorbehalten sind.

Für die Befestigung von GFK-Masten im Untergrund (Erdboden, Betonfundament oder dergleichen) wurden bisher Lösungen verwendet, bei denen der GFK-Mast in einem Stahlrohr fixiert wird, das bis zu 100 cm aus dem Untergrund herausragt. Diese herkömmliche "Stahlrohr-Lösung" führt jedoch dazu, daß die dem GFK-Masten innewohnenden energieabsorbierenden Eigenschaften bei einem Zusammenstoß mit einem Kraftfahrzeug oder dergleichen nicht zum Tragen kommen. Eine Klassifizierung nach DIN EN 12767 ist daher erschwert bzw. unmöglich.

Alternativen zu der "Stahlrohr-Lösung" sind aus dem Stand der Technik zwar bekannt. So werden bei Aluminium- bzw. Stahlrohrmasten sogenannte "slip base"-Lösungen verwendet, bei denen der Mast mit einer Grundplatte auf einem Fundament verschraubt wird und sich bei einem Aufprall von dem Fundament löst. Diese Lösungen sind jedoch vergleichsweise aufwendig und teuer. Darüber hinaus ist die Wirkung dieser Lösung einerseits von der Art der Befestigungsmittel, bspw. der Auswahl der verwendeten Schrauben im Hinblick auf deren Scheerfestigkeit, und andererseits von dem Aufprallwinkel auf den Mast abhängig.

Eine Aufgabe der vorliegenden Erfindung ist es, eine konstruktiv einfache und besonders preiswerte Befestigungslösung für einen GFK-Mast bereitzustellen.

Diese Aufgabe wird durch eine Befestigungseinrichtung nach Anspruch 1 gelöst. Danach ist eine Befestigungseinrichtung vorgesehen mit einer äußeren Aufnahmevorrichtung, ausgebildet zum Einbringen in einen Untergrund, und einer mit der äußeren Aufnahmevorrichtung über eine Verbindungsvorrichtung verbindbaren inneren Aufnahmevorrichtung, ausgebildet zur Aufnahme und Fixierung eines unteren Endes des Mastes, wobei die äußere Aufnahmevorrichtung im eingebrachten Zustand einen Innenraum aufweist zur zumindest teilweise Aufnahme der inneren Aufnahmevorrichtung derart, daß die Lage der inneren Aufnahmevorrichtung relativ zu der Lage der äußeren Aufnahmevorrichtung einstellbar ist, wobei eine solche Lageeinstellung mit Hilfe der Verbindungsvorrichtung bewirkbar ist.

Eine Grundidee der Erfindung ist es, die bekannte "Stahlrohr-Lösung" aufzugreifen und weiterzuentwickeln. Der GFK-Mast wird erfindungsgemäß in einer inneren Aufnahmevorrichtung, bspw. einem Stahlrohr, fixiert. Diese ragt jedoch nicht mehr so stark aus dem Untergrund heraus, daß die im Hinblick auf die DIN EN 12767 maßgeblichen energieabsorbierenden Eigenschaften des GFK-Mastes beeinflußt werden. Vielmehr ist die innere Aufnahmevorrichtung in einer sich im Untergrund befindenden äußeren Aufnahmevorrichtung, bspw. einem weiteren Stahlrohr, zumindest teilweise versenkt angeordnet.

Zugleich ist ein Zusammenspiel von innerer und äußerer Aufnahmevorrichtung vorgesehen derart, daß der GFK-Mast sehr einfach ausgerichtet werden kann, indem die Lage der inneren Aufnahmevorrichtung relativ zu der äußeren Aufnahmevorrichtung verändert wird. Zur Einstellung der Lage des GFK-Mastes ist kein zusätzlicher Einstellmechanismus vorgesehen. Statt dessen ist die Verbindungsvorrichtung zwischen innerer Aufnahmevorrichtung und äußerer Aufnahmevorrichtung derart ausgebildet, daß mit ihr zugleich die Lage des GFK-Mastes eingestellt werden kann.

Im Gegensatz zu Aluminium- oder Stahlrohrmasten, bei denen die Energieabsorption bei der Verwendung einer "slip base"-Lösung über die besondere Ausgestaltung und Anordnung von Verschraubungen der Basisplatte eingestellt wird, kann die Energieabsorption - dank der Erfindung unbeeinträchtigt von der Art der Befestigung im Untergrund - durch die Wandstärke des GFK-Mastes eingestellt werden. Damit kann der GFK-Mast auch im Hinblick auf die Norm DIN EN 12767 seine Stärken und Vorteile ausspielen.

Mit der vorliegenden Erfindung kann die Verwendung von Stahlteilen oberhalb eines normierten Anprallpunktes vermieden werden. Ändert sich die vorgegebene Höhe des Anprallpunktes, so kann dies aufgrund der erfindungsgemäßen Bauart besonders einfach berücksichtigt werden.

Die vorliegende Erfindung ist nicht nur für Lichtmasten anwendbar. Sie findet gleichermaßen bei anderen Tragkonstruktionen Anwendung, wie bspw. Leitpfosten und Aufstellkonstruktionen für Verkehrsschilder. Darüber hinaus ist der Anwendungsbereich nicht nur auf Gegenstände der Straßenausstattung beschränkt. Die Erfindung kann statt dessen mit beliebigen GFK-Masten verwendet werden, wobei unter einem Mast eine beliebige Trag- oder Stützkonstruktion verstanden wird.

Vorteilhafte Ausführungen der Erfindung sind in den Unteransprüchen angegeben.

Die vorgeschlagene Befestigungslösung eignet sich besonders gut zum vertikalen Ausrichten des Mastes, das mit wenigen Handgriffen erfolgen kann. Dies ist insbesondere dann von Vorteil, wenn die äußere Aufnahmevorrichtung schräg in den Untergrund eingebracht wurde oder aber sich der Untergrund im Laufe der Zeit verändert, bspw. schräg absenkt. Hierzu läßt sich über die Verbindungsvorrichtung die Lage der Mittellängsachse der inneren Aufnahmevorrichtung relativ zu der Mittellängsachse der äußeren Aufnahmevorrichtung verändern. Je nach Art der Verbindungsvorrichtung und des Schwenkabstandes zwischen der inneren Aufnahmevorrichtung und der äußeren Aufnahmevorrichtung kann ein Ausrichten des GFK-Mastes bei Abweichungen aus der Vertikalen von z.B. bis zu 5°, 10° oder 20° erfolgen.

Über eine vertikale Ausrichtung hinaus läßt sich mit Hilfe der Erfindung aber auch eine Vertikalverschiebung des GFK-Mastes erreichen. Mit anderen Worten kann die innere Aufnahmevorrichtung mehr oder weniger weit in die äußere Aufnahmevorrichtung hinein- und aus dem Untergrund hinausragen. Vorzugsweise schließt die äußere Aufnahmevorrichtung im wesentlichen mit der Oberfläche des Untergrundes ab, ragt also nicht über den Untergrund hinaus und beeinflußt die energieabsorbierenden Eigenschaften des GFK-Mastes somit nicht. Um den Einfluß der aus dem Untergrund herausragenden inneren Aufnahmevorrichtung auf die energieabsorbierenden Eigenschaften des GFK-Mastes zu minimieren, ist die innere Aufnahmevorrichtung vorzugsweise fast vollständig in der äußeren Aufnahmevorrichtung angeordnet. Sie ragt, da die äußere Aufnahmevorrichtung vorzugsweise im wesentlichen vollständig im Untergrund angeordnet ist, mit anderen Worten nur unwesentlich aus der Oberfläche des Untergrundes heraus.

Die Verbindungsvorrichtung hingegen ist im Montageendzustand vorzugsweise außerhalb des Untergrundes angeordnet. Damit wird eine besonders einfache Austauschbarkeit bereits montierter GFK-Masten gewährleistet. Insbesondere sind keine Erdarbeiten oder dergleichen erforderlich.

Als ganz besonders geeignet hat sich eine Verbindungsvorrichtung erwiesen, bei der Verbindungsstifte, die mit einer der Aufnahmevorrichtungen verbunden sind, in Langlöchern der anderen Aufnahmevorrichtung einliegen und dort vorzugsweise mit Hilfe einer Schraubverbindung fixiert sind. Durch die Verwendung von Langlöchern ist es dabei möglich, die Lage der einen Aufnahmevorrichtung relativ zu der anderen Aufnahmevorrichtung entsprechend der gewünschten Lageeinstellung zu verändern. Die Anzahl der vorgesehenen Langlöcher kann dabei entsprechend der Anforderungen des Einzelfalls variieren. Beispielsweise können 4, 6 oder 8 Langlöcher vorgesehen sein. Die Länge der Langlöcher ist entsprechend der benötigten Lageänderung gewählt. Ist beispielsweise lediglich ein Ausrichten des Mastes um 5° erforderlich, so können die Langlöcher deutlich kürzer ausgebildet sein, als bei einem Ausrichten des Mastes um 20°. Die Langlöcher sind vorzugsweise symmetrisch angeordnet und verlaufen radial zu der Mittellängsachse einer der Aufnahmevorrichtungen. Dadurch wird zum einen eine besonders sichere Verbindung zwischen innerer und äußerer Aufnahmevorrichtung und zum anderen eine besonders einfache Lageeinstellung ermöglicht.

Eine konstruktiv besonders einfache Lösung ergibt sich, wenn die Verbindungsstifte einerseits und die Langlöcher andererseits jeweils an bzw. in einem mit der Aufnahmevorrichtung verbundenen Flansch angeordnet sind. Die Flansche, die aus Gründen der Stabilität vorzugsweise einstückig mit den Aufnahmevorrichtungen verbunden sind, ragen beide vorzugsweise nach außen aus und überlappen sich im Montageendzustand derart, daß die Verbindungsstifte in die Langlöcher eingreifen können.

Der GFK-Mast ist mit der inneren Aufnahmevorrichtung vorzugsweise verklebt. Diese Methode ist besonders schnell, sicher und preiswert. Alternativ kann der Zwischenraum zwischen der inneren Aufnahmevorrichtung und dem Mast auch mit einem geeigneten Schaummaterial ausgeschäumt werden. Eine andere Ausführung sieht das Befestigen des GFK-Mastes an der inneren Aufnahmevorrichtung mit Hilfe von Schraub- und/oder Nietverbindungen vor. Kommen Schraubverbindungen zur Anwendung, ist der Mast besonders schnell und einfach auswechselbar.

Für eine besonders sichere Befestigung des GFK-Mastes im Untergrund auch bei starken am Mast wirkenden Kräften ist an der äußeren Aufnahmevorrichtung wenigstens ein Sicherungselement zur Ausbildung einer Verdrehsicherung vorgesehen. Besonders geeignet sind dafür ein oder mehrere flügelartige Sicherungselemente, die sich radial von der Aufnahmevorrichtung weg in den Untergrund erstrecken. Insbesondere bei großen Auslegern können dann auch große Torsionskräfte, wie sie bspw. bei starken Winden auftreten, sicher aufgenommen werden, ohne daß sich die Lage des Mastes im Untergrund verändert.

Bei Verwendung eines Betonfundaments ist es möglich, mit sehr geringen Aushubtiefen zu arbeiten, so daß die Erfindung auch bei schwierigen Bodenverhältnissen anwendbar ist.

Ausführungsbeispiele der Erfindung werden nachfolgend anhand der Zeichnungen näher erläutert. Hierbei zeigen:
- Fig. 1: eine Darstellung eines GFK-Mastes mit einer erfindungsgemäßen Befestigungseinrichtung in Erdboden,
- Fig. 2: eine Darstellung eines GFK-Mastes mit einer erfindungsgemäßen Befestigungseinrichtung in Beton,
- Fig. 3: eine Detailansicht der Befestigungseinrichtung aus Fig. 2,
- Fig. 4: eine Draufsicht auf den Flansch der inneren Aufnahmevorrichtung der Befestigungseinrichtung aus Fig. 3 (Linie BB),
- Fig. 5: eine Draufsicht auf den Flansch der äußeren Aufnahmevorrichtung der Befestigungseinrichtung aus Fig. 3 (Linie AA) und
- Fig. 6: einen Schnitt durch die Befestigungseinrichtung entlang der Linie CC in Fig. 3.

Sämtliche Figuren zeigen die Erfindung lediglich schematisch und mit ihren wesentlichen Bestandteilen.

Die Erfindung wird am Beispiel eines Lichtmastes 100 aus ungesättigtem Polyesterharz (GF-UP) mit einer Länge von etwa 10 m über Grund erläutert. Der Mast 100 weist einen runden und sich in Richtung Mastspitze verjüngenden Querschnitt auf. Die Wandstärke des Mastes 100 beträgt etwa 5 mm, 7 bis 12 mm bzw. mehr als 12 mm (bis ca. 20 mm), je nach gewünschter Klassifizierung NE, LE bzw. HE gemäß der Norm DIN EN 12767.

Zur Befestigung des Mastes 100 im Untergrund 200 dient die erfindungsgemäße Befestigungseinrichtung 1. Diese umfaßt eine äußere Aufnahmevorrichtung 2 in Form eines ersten Stahlrohres mit konstantem Durchmesser, das zum Einbringen in den Untergrund 200 ausgebildet ist. Das Stahlrohr hat für Maste bis zu einer Höhe von 12,5 m bspw. einen Durchmesser von 27,3 cm bei einer Wandstärke von 6,3 mm. Darüber hinaus umfaßt die Befestigungseinrichtung 1 eine mit der äußeren Aufnahmevorrichtung 2 über eine Verbindungsvorrichtung 3 verbindbare innere Aufnahmevorrichtung 4 in Form eines zweiten Stahlrohres mit konstantem Durchmesser, das zur Aufnahme und Fixierung eines unteren Endes 101 des Mastes 100 ausgebildet ist. Das untere Ende 101 des sich nach unten leicht verdickenden Mastes 100 ist mit der inneren Aufnahmevorrichtung 4 verklebt. Aufgrund der leichten Konizität des Mastes 100 ist der durch den Klebstoff 5 ausgefüllte Zwischenraum zwischen der inneren Aufnahmevorrichtung 4 und dem Mast 100 am unteren Ende der inneren Aufnahmevorrichtung 4 geringer als am oberen Ende der inneren Aufnahmevorrichtung 4. Alternativ hierzu wäre es auch möglich, die innere Aufnahmevorrichtung 4 mit einem sich verändernden Querschnitt auszustatten, so daß der Zwischenraum zwischen dem Mast 100 und der inneren Aufnahmevorrichtung 4 konstant bleibt. Dies ist jedoch bei einem Verkleben bzw. Ausschäumen des Zwischenraumes nicht erforderlich.

Die Länge der äußeren Aufnahmevorrichtung 2 ist von der Art der Befestigung im Untergrund 200 abhängig. Bei Verwendung einer Rammrohr-Gründung, wie in Fig. 1 dargestellt, wird bspw. ein 200 cm langes Stahlrohr als äußere Aufnahmevorrichtung 2 in den Erdboden eingebracht. Bei Verwendung eines Betonfundaments, wie in Fig. 2 dargestellt, ist ein etwa 80 cm langes Stahlrohr als äußere Aufnahmevorrichtung 2 ausreichend. Die im Vergleich zu anderen Lösungen geringe Aushubtiefe ermöglicht eine Anwendung der Erfindung auch bei schwierigen Bodenverhältnissen.

Die äußere Aufnahmevorrichtung 2 weist, wenn sie in den Untergrund 200 eingebracht ist, einen Innenraum 6 auf zur zumindest teilweise Aufnahme der inneren Aufnahmevorrichtung 4. Dabei sind die Durchmesser der inneren und äußeren Aufnahmevorrichtungen 2, 4 derart aufeinander abgestimmt, daß zwischen diesen Aufnahmevorrichtungen ein Schwenkabstand 7 verbleibt, der ein Verschwenken des Mastes 100 zusammen mit der inneren Aufnahmevorrichtung 4 in der äußeren Aufnahmevorrichtung 2, und damit eine Lageänderung der Mittellängsachse 8 der inneren Aufnahmevorrichtung 4 relativ zu der Mittellängsachse 9 der äußeren Aufnahmevorrichtung 2 erlaubt.

Die äußere Aufnahmevorrichtung 2 schließt im eingebrachten Zustand im wesentlichen mit der Oberfläche 201 des Untergrundes 200 ab. Die innere Aufnahmevorrichtung 4 ist fast vollständig in der äußeren Aufnahmevorrichtung 2 angeordnet. Im Beispiel liegt die innere Aufnahmevorrichtung 4 etwa 45 cm tief in der äußeren Aufnahmevorrichtung 2 ein. Bei einer Gesamtlänge der inneren Aufnahmevorrichtung 4 von ca. 60 cm steht sie also etwas 15 cm über der Oberfläche 201 des Untergrundes 200 aus der äußeren Aufnahmevorrichtung 2 heraus.

Die Lageeinstellung des Mastes 100 erfolgt mit Hilfe der Verbindungsvorrichtung 3 zwischen innerer und äußerer Aufnahmevorrichtung 2, 4. Am oberen Ende der äußeren Aufnahmevorrichtung 2 ist hierzu ein erster Flansch 11 einstückig angebracht, insbesondere angeschweißt, der einen Durchmesser von etwa 40 cm aufweist, vgl. Fig. 4. Die äußere Aufnahmevorrichtung 2 ist derart im Untergrund 200 versenkt, daß der erste Flansch 11 auf der Oberfläche 201 des Untergrundes 200 aufliegt. Mit dem Flansch 11 sind sechs gleichmäßig und symmetrisch angeordnete Verbindungsstifte 12 fest verbunden, die senkrecht nach oben aus dem Flansch 11 herausragen. An ihren Enden sind die Verbindungsstifte 12 mit Schraubgewinden versehen.

Die Verbindungsstifte 12 durchdringen im montierten Zustand der Befestigungseinrichtung 1 eine entsprechende Anzahl von Langlöchern 13 eines zweiten Flansches 14, der am oberen Ende der inneren Aufnahmevorrichtung 4 einstückig angebracht, insbesondere angeschweißt ist und ebenfalls einen Durchmesser von ca. 40 cm aufweist, vgl. Fig. 5. Die Verbindungsstifte 12 sind mit dem zweiten Flansch 14 durch den Sicherheitsanforderungen entsprechende Schraubverbindungen mit Muttern und Kontermuttern 15 gesichert. Die Position der Langlöcher 13 in dem zweiten Flansch 14 entspricht dabei der Position der Verbindungsstifte 12 an dem ersten Flansch 11. Die radial zu der Mittelängsachse 8 der inneren Aufnahmevorrichtung 4 verlaufenden Langlöcher 13 weisen beispielsweise eine effektive Länge von 20 mm auf und ermöglichen somit ein Verschieben der inneren Aufnahmevorrichtung 4 gegenüber der äußeren Aufnahmevorrichtung 2 um diese Länge. Dadurch kann der Mast 100 relativ zum Untergrund 200 vertikal ausgerichtet werden.

Da beide Flansche 11, 14 im Montageendzustand außerhalb des Untergrundes 200 angeordnet ist, ist ein einfacher Austausch des Mastes 100, beispielsweise nach einem Zusammenstoß mit einem Kraftfahrzeug, möglich. Der Austausch gestaltet sich auch deswegen besonders einfach, weil die Befestigung ausschließlich über Schraubverbindungen erfolgt.

Die äußere Aufnahmevorrichtung 2 weist drei an ihrem Umfang angeschweißte oder anderweitig fest verbundene Sicherungsflügel 16 zur Ausbildung einer Verdrehsicherung auf (in den Fig. 3 mit durchbrochener Linie angedeutet). Die Sicherungsflügel 16 erstrecken sich radial von der äußeren Aufnahmevorrichtung 2 weg in den Untergrund 200 hinein, vgl.
Fig. 6. Die Verdrehsicherung kann jedoch auch durch andere Elemente, wie beispielsweise zusätzliche Verankerungen oder dergleichen verwirklicht sein.

Zum Anschluß von Leuchten etc. können Anschlußkabel von dem Inneren der äußeren Aufnahmevorrichtung 2 durch den an seiner Unterseite 102 offenen Mast 100 bis hin zu einem Ausleger oder dergleichen verlegt werden. Alternativ kann in den Mast 100 und an einer korrespondierenden Stelle der inneren Aufnahmevorrichtung 4 eine Durchführöffnung 17 für Kabel vorgesehen sein.

### Bezugszeichenliste

- 1: Befestigungsvorrichtung
- 2: äußere Aufnahmevorrichtung
- 3: Verbindungsvorrichtung
- 4: innere Aufnahmevorrichtung
- 5: Klebstoff
- 6: Innenraum
- 7: Schwenkabstand
- 8: innere Mittellängsachse
- 9: äußere Mittellängsachse
- 10: (frei)
- 11: erster Flansch
- 12: Verbindungsstift
- 13: Langloch
- 14: zweiter Flansch
- 15: Mutter
- 16: Sicherungsflügel
- 17: Durchführöffnung
- 100: Lichtmast
- 101: unteres Mastende
- 102: Mastunterseite
- 200: Untergrund
- 201: Oberfläche

## Patentansprüche

1. Befestigungseinrichtung (1) für einen Mast (100) aus einem Faser-Kunststoff-Verbundmaterial, insbesondere Lichtmast,
- mit einer äußeren Aufnahmevorrichtung (2), ausgebildet zum Einbringen in einen Untergrund (200), und
- mit einer mit der äußeren Aufnahmevorrichtung (2) über eine Verbindungsvorrichtung (3) verbindbaren inneren Aufnahmevorrichtung (4), ausgebildet zur Aufnahme und Fixierung eines unteren Endes (101) des Mastes (100),
- wobei die äußere Aufnahmevorrichtung (2) im eingebrachten Zustand einen Innenraum (6) aufweist zur zumindest teilweise Aufnahme der inneren Aufnahmevorrichtung (4) derart, daß die Lage der inneren Aufnahmevorrichtung (4) relativ zu der Lage der äußeren Aufnahmevorrichtung (2) einstellbar ist, wobei eine solche Lageeinstellung mit Hilfe der Verbindungsvorrichtung (3) bewirkbar ist.

2. Befestigungseinrichtung (1) nach Anspruch 1, wobei die Lageeinstellung eine Änderung der Lage der Mittellängsachse (8) der inneren Aufnahmevorrichtung (4) relativ zu der Mittellängsachse (9) der äußeren Aufnahmevorrichtung (2) umfaßt .

3. Befestigungseinrichtung (1) nach Anspruch 1 oder 2, wobei die äußere Aufnahmevorrichtung (2) im wesentlichen vollständig im Untergrund (200) angeordnet ist und die innere Aufnahmevorrichtung (4) nur unwesentlich aus der Oberfläche (201) des Untergrundes (200) herausragt.

4. Befestigungseinrichtung (1) nach einem der Ansprüche 1 bis 3, wobei die Verbindungsvorrichtung (3) im Montageendzustand außerhalb des Untergrundes (200) angeordnet ist.

5. Befestigungsvorrichtung (1) nach einem der Ansprüche 1 bis 4, wobei die Verbindungsvorrichtung (3) eine Anzahl von Verbindungsstiften (12) umfaßt, die fest mit einer der Aufnahmevorrichtungen (2) verbunden sind und im Montageendzustand in einer korrespondierenden Anzahl von Langlöchern (13) einliegen und dort entsprechend der Lageeinstellung fixiert sind, wobei die Langlöcher (13) der anderen Aufnahmevorrichtung (4) zugeordnet sind.

6. Befestigungseinrichtung (1) nach Anspruch 5, wobei die Langlöcher (13) vorzugsweise symmetrisch angeordnet sind und radial zu der Mittelängsachse (8) einer der Aufnahmevorrichtungen (4) verlaufen.

7. Befestigungseinrichtung (1) nach Anspruch 5 oder 6, wobei sowohl die innere als auch die äußere Aufnahmevorrichtung (2, 4) vorzugsweise einstückig mit jeweils einem Flansch (11, 14) verbunden ist, und sich die beiden Flansche (11, 14) im Montageendzustand derart überlappen, daß die mit dem einen Flansch (11) verbundenen Verbindungsstifte (12) in die in dem anderen Flansch (14) angeordneten Langlöcher (13) eingreifen können.

8. Befestigungsvorrichtung (1) nach einem der Ansprüche 1 bis 7, wobei das untere Ende (101) des Mastes (100) mit der inneren Aufnahmevorrichtung (4) verklebt ist.

9. Befestigungsvorrichtung (1) nach einem der Ansprüche 1 bis 8, wobei die äußere Aufnahmevorrichtung (2) wenigstens ein Sicherungselement (16) zur Ausbildung einer Verdrehsicherung aufweist, wobei sich das Sicherungselement (16) flügelartig radial von der äußeren Aufnahmevorrichtung (2) weg in den Untergrund (200) erstreckt.

10. Mast (100) aus einem Faser-Kunststoff-Verbundmaterial, insbesondere Lichtmast, mit einer Befestigungseinrichtung (1) nach einem der Ansprüche 1 bis 9.
